# EUROPÄISCHE PATENTSCHRIFT

(11) **EP 2 093 785 B1**
(45) Veröffentlichungstag und Bekanntmachung des Hinweises auf die Patenterteilung: **30.10.2013**
(21) Anmeldenummer: 08003224.6
(22) Anmeldetag: 22.02.2008
(51) Int. Cl.: H01H 25/04, G05G 9/047

(54) **Multifunktionsschalter**
Multi-function electrical input device
Commutateur multi-fonctions

(43) Veröffentlichungstag der Anmeldung: 26.08.2009
(73) Patentinhaber: Delphi Technologies, Inc., Troy, Michigan 48007 (US)
(72) Erfinder: Leng, Peter, 55128 Mainz (DE); Schmidt, Oliver, 55545 Bad Kreuznach (DE); Mueller, Michael, 67821 Oberndorf (DE)
(74) Vertreter: Robert, Vincent

(56) Entgegenhaltungen:
- EP-A- 1 750 194
- DE-A1- 3 524 439
- DE-B3-102006 011 276
- DE-C1- 10 046 749
- JP-A- 7 014 475

## Beschreibung

Die Erfindung bezieht sich auf einen Multifunktionsschalter, insbesondere für ein Kraftfahrzeug, mit einem getastet kreuzweise verschwenkbar sowie verdrehbar gelagerten Betätigungselement, dem vier kreuzförmig zueinander angeordnete und mit einer Auswerteeinheit sowie Anschlusskontakten gekoppelte Druckschalter für acht elektrische Schaltfunktionen in sternförmigen Schwenkschaltstellungen des Betätigungselementes zugeordnet sind.

Ein derartiger Multifunktionsschalter ist beispielsweise aus der EP 1 750 194 A1 bekannt.

Die DE 103 39 469 A1 offenbart einen Multifunktionsschalter, der durch Drehen, Druckbeaufschlagung sowie Verschwenken eines Betätigungselementes zu betätigen ist, und bei dem die durch die Drehbetätigung sowie durch die Druckbetätigung erzeugten Signale von einem elektronischen Bauteil ausgegeben werden, während die durch das Verschwenken des dem elektronischen Bauteil zugeordneten Betätigungselementes erzeugten elektrischen Signale von vier Druckschaltern ausgegeben werden, die durch Kippen des Betätigungselementes um zwei senkrecht zueinander angeordnete Achsen betätigt werden. Um mehrere, beispielsweise acht, durch Verschwenken des Betätigungselementes ansteuerbare Schaltfunktionen zu realisieren, sind acht Druckschalter erforderlich, deren Verwendung mit erheblichem Kostenaufwand verbunden ist.

Es ist Aufgabe der Erfindung, einen Multifunktionsschalter der eingangs genannten Art zu schaffen, der bei einer Vielzahl von Schaltfunktionen und einer demgegenüber wesentlich geringeren Anzahl an Schaltelementen kostengünstig herstellbar ist.

Erfindungsgemäß wird die Aufgabe dadurch gelöst, dass sowohl einer Druckbeaufschlagung als auch einem Verschwenken des Betätigungselementes zur Signalerzeugung die gleichen Druckschalter zugeordnet sind.

Durch die Kopplung der Druckschalter mit der Auswerteeinheit sind den Schaltstellungen eindeutige Schaltsignale zuzuordnen, wobei beispielsweise einigen Schaltstellungen lediglich ein einziger Druckschalter und in weiteren Schaltstellungen mehrere Druckschalter beaufschlagt werden. Durch diese Ausgestaltung des Multifunktionsschalters ist gegenüber dem Stand der Technik eine reduzierte Anzahl von Druckschaltern vorgesehen, wodurch ein kostengünstiger Aufbau realisiert ist.

Zur Konkretisierung des Erfindungsgedankens ist das Betätigungselement um vier Schwenkachsen verschwenkbar gelagert, die paarweise senkrecht zueinander stehen, wobei die Schwenkachsen des ersten Paares gegenüber den Schwenkachsen des zweiten Paares um einen bestimmten Winkelbetrag versetzt angeordnet sind.

Nach einer vorteilhaften Weiterbildung des Erfindungsgegenstandes wird durch Verschwenken des Betätigungselementes um jeweils eine Schwenkachse des ersten Paares jeweils ein Druckschalter betätigt, während durch Verschwenken des Betätigungselementes um jeweils eine Schwenkachse des zweiten Paares zwei benachbart angeordnete Druckschalter betätigt werden. In Verbindung mit der Auswerteeinheit ist eine eindeutige Zuordnung der beaufschlagten Druckschalter zu der jeweiligen Schaltstellung und damit der Schaltfunktion gewährleistet.

Weitere vorteilhafte Ausgestaltungen der Erfindung sind in den Unteransprüchen 4 bis 26 aufgeführt.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand zweier Ausführungsbeispiele unter Bezugnahme auf die zugehörigen Zeichnungen näher erläutert, wobei einander entsprechende Teile mit den gleichen Bezugszeichen versehen sind. Es zeigt:
- Fig.1: eine erste Ausführung des erfindungsgemäßen Mehrfunktionsschalters in einer Schnittdarstellung,
- Fig.2: eine Schnittdarstellung der ersten Ausführung nach Fig. 1 in einer gegenüber Fig. 1 senkrecht verlaufenden Schnittebene,
- Fig.3: eine isometrische Ansicht der ersten Ausführung des erfindungsgemäßen Mehrfunktionsschalters nach Fig. 1 und 2,
- Fig. 4 und Fig. 5: eine zweite Ausführung des erfindungsgemäßen Mehrfunktionsschalters in den Fig. 1 und 2 entspre-chenden Schnittdarstellungen und
- Fig. 6 und Fig. 7: eine erste sowie eine zweite Ausführung einer elektronischen Schaltung zur Auswertung von durch die Druckschalter ausgegebenen elektrischen Signalen.

Der Mehrfunktionsschalter gemäß Fig. 1 und 2 besteht im Wesentlichen aus einem Betätigungselement bzw. einem als Druck- und Drehknopf ausgebildeten Betätigungselement 1, einem Gehäuse 2, in dem das Betätigungselement 1 geführt ist, einer Schaltmatte 3, einer unterhalb der Schaltmatte 3 angeordneten Leiterplatte 4 sowie einem Sockel 5. Weiterhin ist das Betätigungselement 1 in einer Kardanaufhängung 6 in acht Richtungen verschwenkbar gelagert. Die Kardanaufhängung 6 wird ihrerseits durch ein erstes Gelenkteil 7 sowie ein vorzugsweise ringförmiges zweites Gelenkteil 8 gebildet, das im Gehäuse 2 gelagert ist. Im ersten Gelenkteil 7 sind federnd vorgespannte Rasthülsen 9, 10 (s. Fig. 2) angeordnet, die gerastete oder getastete Schaltstellungen des Betätigungselementes 1 definieren. Die Rasthülsen 9, 10 gleiten dabei auf einer haptischen Kurve 11, so dass dem Benutzer ein angenehmes taktiles Gefühl vermittelt wird. Im mittleren Bereich des Betätigungselementes 1 ist eine Druckfeder 12 angeordnet, die sich einerseits am Betätigungselement 1 und andererseits an einem Führungsstift 14 abstützt, der seinerseits in einer Vertiefung 13 des Sockels 5 abgestützt ist. Innerhalb der Vertiefung 13 ist eine nicht dargestellte Rastkurve ausgebildet. Um ein unbeabsichtigtes Verschwenken des Betätigungselementes 1 zu verhindern, drückt der Führungsstift 14 das Betätigungselement 1 in seine neutrale Schaltstellung zurück.

Um durch eine Drehbetätigung des Betätigungselementes 1 elektrische Signale erzeugen zu können, ist im Gehäuse 2 ein Drehgeber vorgesehen, der, mit einem nicht dargestellten Lichtsensor zusammen wirkend, der berührungslosen Erfassung der Drehbewegung des Betätigungselementes 1 dient und der als eine Lichtbarriere bzw. eine Gabellichtschranke 15 ausgebildet ist, die durch eine auf der Schaltmatte 3 angeordnete, nicht dargestellte Lichtquelle bzw. eine LED-Diode hinterleuchtet wird. Obwohl die erwähnte berührungslose Erfassung der Drehbewegung des Betätigungselementes 1 im gezeigten Ausführungsbeispiel auf optischem Prinzip erfolgt, kann sie selbstverständlich auch z. B. nach magnetischem Prinzip durchgeführt werden. Außerdem ist zwischen dem ersten Gelenkteil 7 und der Gabellichtschranke 15 ein kugelsegmentförmiges Kraftübertragungsteil 16 vorgesehen, während zwischen der Gabellichtschranke 15 und eines im Bereich der Vertiefung 13 ausgebildeten Führungsabschnitts 17 des Sockels 5 ein Gleitstück 18 angeordnet ist, das die Führung des Betätigungselementes 1 im Sockel 5 unterstützt.

Um durch eine Beaufschlagung des Betätigungselementes 1 durch Druckbeaufschlagung oder Verschwenken elektrische Signale erzeugen zu können, weist die Schaltmatte 3 vier Druckschalter 21, 22, 23, 24 (s. insbesondere Fig. 3) auf, die kreuzförmig zueinander angeordnet und mit einer Auswerteeinheit gekoppelt sind. Die Auswerteeinheit kann entweder schalterseitig auf der Leiterplatte 4 oder außerhalb des Schalters, beispielsweise in einem Kraftfahrzeug, angeordnet sein. Die Druckschalter 21, 22, 23, 24 werden durch im Gehäuse 2 geführte, federnd vorgespannte Aktuatoren 25 - 28 (Fig. 3) betätigt.

Bei der Druckbetätigung des Schalters wird das Betätigungselement 1 in Richtung seiner Drehachse bewegt. Während der Druckfunktion drückt das Betätigungselement 1 das kugelsegmentförmige Kraftübertragungsteil 16 auf die Gabellichtschranke 15, deren axiale Bewegung auf das Gleitstück 18 übertragen wird. Das Gleitstück 18 drückt die Schaltmatte 3 nach unten, wodurch die vorstehend erwähnten Druckschalter 21, 22, 23 und 24 im Sinne einer Signalerzeugung betätigt werden. Damit die Schaltmatte 3 senkrecht nach unten gedrückt wird, wird das Gleitstück 18 in dem vorstehend erwähnten Führungsabschnitt 17 des Sockels 5 geführt. Wenn sich das Betätigungselement 1 während der Druckbetätigung außerhalb seiner zentralen Lage befindet, wird die Druckkraft in der axialen Richtung in das kugelsegmentförmige Kraftübertragungsteil 16 sowie die Gabellichtschranke 15 eingeleitet.

Bei der Betätigung des Multifunktionsschalters durch Verschwenken des Betätigungselementes 1 ermöglicht die Kardanaufhängung 6 ein spielfreies Verschwenken des Betätigungselementes 1 um vier Schwenkachsen, die paarweise senkrecht zueinender stehen. Dabei sind die Schwenkachsen des zweiten Paares gegenüber den Schwenkachsen des ersten Paares um einen bestimmten Betrag, im gezeigten Beispiel um 45°, versetzt angeordnet. Bei der Betätigung wird das Betätigungselement 1 in einer Richtung bzw. um eine der Schwenkachsen verschwenkt, wodurch das drehbar gelagerte erste Gelenkteil 7 einen oder zwei unter ihm im Gehäuse 2 geführte Aktuatoren 25 - 28 nach unten drückt. Durch diese Bewegung wird die Schaltmatte 3 wieder nach unten gedrückt, wodurch die entsprechenden Druckschalter 21 - 24 betätigt werden. Die Zuordnung der einzelnen Schwenkschaltstellungen ist dabei vorzugsweise derart getroffen, dass beim Verschwenken des Betätigungselementes 1 um die Achsen des ersten Paares jeweils ein Druckschalter 21 - 24 betätigt wird, während beim Verschwenken des Betätigungselementes 1 um die Achsen des zweiten Paares jeweils zwei benachbarte Druckschalter 21, 22 bzw. 23, 24 betätigt werden. Mit definierten, nicht dargestellten Endanschlägen kann der Betätigungsweg der Druckschalter 21 - 24 begrenzt und ein Niederdrücken des Betätigungselementes 1 während des Verschwenkens verhindert werden.

Bei der in den Fig. 4 und 5 gezeigten, konstruktiv vereinfacht ausgeführten zweiten Ausführung des Multifunktionsschalters wird das Betätigungselement 1 durch einen Schwenk- und Druckknopf 30 sowie einen hohlen, den Schwenk- und Druckknopf 30 radial umgreifenden Drehknopf 31 gebildet, die getrennt voneinander angeordnet sind. Die Bewegungen des tellerförmigen Schwenk- und Druckknopfes 30 werden mittels eines sich durch eine Führung 38 hindurch erstreckenden stabförmigen Teiles 32 auf ein an dessen Ende ausgebildetes Kugelgelenk 33 übertragen, das der Lagerung des Schwenk- und Druckknopfes 30 am Sockel 5 dient. Das Kugelgelenk 33 trägt vier an seinem Umfang in gleichen Winkelabständen von 90° ausgebildete Betätigungsarme 34, 35, 36, 37 zur Betätigung der Druckschalter 21 - 24.

Die im Zusammenhang mit der ersten Ausführung erwähnten federnd belasteten Rasthülsen 9, 10 sind bei der zweiten Ausführung in entsprechenden Ausnehmungen des Drehknopfes 31 senkrecht angeordnet. Eine der berührungslosen Erfassung der Drehbewegung des Drehknopfes 31 dienende Lichtbarriere 39 ist im unteren Bereich des Drehknopfes 31 mit ihm einteilig ausgebildet. Eine die Lichtbarriere 39 hinterleuchtende Lichtquelle sowie ein Lichtsensor sind nicht dargestellt.

Die Betätigung der in den Fig. 4 und 5 gezeigten zweiten Ausführung des Multifunktionsschalters durch Drehen des Drehknopfes 31 sowie durch Verschwenken des Schwenk- und Druckknopfes 30 entsprechen weitgehend den Betätigungsvorgängen der ersten Ausführung und werden daher nicht näher erläutert.

Die in Fig. 6 dargestellte erste Auswerteschaltung dient einer analogen Verarbeitung der von den Druckschaltern 21 - 24 erzeugten elektrischen Signale, die Steuereingängen von vier bipolaren bzw. pnp-Transistoren 40, 41, 42, 43 zugeführt werden, deren Kollektoren einerseits mit den Steuereingängen von vier npn-Transistoren 44 - 47 einer ersten Signalverarbeitungsschaltung 50 und andererseits paarweise den Eingängen von vier AND-Gatter 51 - 54 zugeführt werden, deren Ausgangssignale den Steuereingängen weiterer vier npn-Transistoren 55 - 58 zugeführt werden, die zusammen mit den AND-Gattern 51 - 54 eine zweite Signalverarbeitungsschaltung 60 bilden. Dabei werden die Signale der einzelnen Druckschalter 21 - 24 von der ersten Signalverarbeitungsschaltung 50 und die Signale der benachbart angeordneten zwei Druckschaltern 21, 22; 23, 24 von der zweiten Signalverarbeitungsschaltung 60 verarbeitet, wobei die Ausgangssignale der beiden Signalverarbeitungsschaltungen 50, 60 mittels zweier A/D-Konverter eines externen Mikroprozessors ausgewertet werden. Wenn z. B. der Druckschalter 21 betätigt wird, wird der Transistor 40 umgeschaltet und stellt ein "1"-Signal für die Basis des Transistors 44 zur Verfügung. Dadurch wird der Transistor 44 geschaltet und stellt eine entsprechende Spannung am Ausgang der widerstandskodierten Schaltung bereit. Wenn dagegen die Druckschalter 21 und 22 betätigt werden, werden die Transistoren 40 und 41 geschaltet und stellen "1"-Signale an beiden Eingängen des ersten AND-Gatters 51 bereit, dessen Ausgangssignal einen hohen Spannungspegel annimmt. Dadurch wird der Transistor 55 geschaltet und stellt eine entsprechende Spannung am Ausgang der widerstandskodierten Schaltung bereit.

Die in Fig. 7 dargestellte zweite Auswerteschaltung dient schließlich einer digitalen Verarbeitung der von den Druckschaltern 21 - 24 erzeugten elektrischen Signale, die Steuereingängen von vier bipolaren bzw. pnp-Transistoren 70, 71, 72, 73 zugeführt werden, deren Ausgangssignale direkt in die digitalen Eingängen eines Mikroprozessors eingelesen werden, der deren Auswertung vornimmt.

## Patentansprüche

1. Multifunktionsschalter, insbesondere für ein Kraftfahrzeug, mit einem getastet kreuzweise verschwenkbar sowie verdrehbar gelagerten Betätigungselement (1), dem vier kreuzförmig zueinander angeordnete und mit einer Auswerteeinheit sowie Anschlusskontakten gekoppelte Druckschalter (21, 22, 23, 24) für acht elektrische Schaltfunktionen in sternförmigen Schwenkschaltstellungen des Betätigungselementes (1, 30) zugeordnet sind, **dadurch gekennzeichnet, dass** sowohl einer Druckbeaufschlagung als auch einem Verschwenken des Betätigungselementes (1 bzw. 30) zur Signalerzeugung die gleichen Druckschalter (21 - 24) zugeordnet sind.

2. Multifunktionsschalter nach Anspruch 1 **dadurch gekennzeichnet, dass** das Betätigungselement (1, 30) um vier Schwenkachsen verschwenkbar gelagert ist, die paarweise senkrecht zueinander stehen, wobei die Schwenkachsen des ersten Paares gegenüber den Schwenkachsen des zweiten Paares um einen bestimmten Winkelbetrag versetzt angeordnet sind.

3. Multifunktionsschalter nach Anspruch 2 **dadurch gekennzeichnet, dass** durch Verschwenken des Betätigungselementes (1, 30) um jeweils eine Schwenkachse des ersten Paares jeweils ein Druckschalter (21, 22, 23, 24) betätigt wird, während durch Verschwenken des Betätigungselementes (1, 30) um jeweils eine Schwenkachse des zweiten Paares zwei benachbart angeordnete Druckschalter (21, 22; 23, 24) betätigt werden.

4. Multifunktionsschalter nach einem der Ansprüche 1 bis 3 **dadurch gekennzeichnet, dass** durch eine Druckbeaufschlagung des Betätigungselementes (1) in axialer Richtung elektrische Signale erzeugbar sind.

5. Multifunktionsschalter nach einem der Ansprüche 1 bis 4 **dadurch gekennzeichnet, dass** durch eine Drehbewegung des Betätigungselementes (1, 31) in mehrere Drehschaltstellungen elektrische Signale erzeugbar sind.

6. Multifunktionsschalter nach einem der Ansprüche 1 bis 5 **dadurch gekennzeichnet, dass** das Betätigungselement (1) durch einen Druck- und Drehknopf gebildet ist, der in einer Kardanaufhängung (6 bzw. 7, 8) gelagert ist.

7. Multifunktionsschalter nach einem der Ansprüche 1 bis 5 **dadurch gekennzeichnet, dass** das Betätigungselement (1) durch einen Schwenk- und Druckknopf (30) sowie einen hohlen Drehknopf (31) gebildet ist, die getrennt voneinander angeordnet sind.

8. Multifunktionsschalter nach Anspruch 6 **dadurch gekennzeichnet, dass** in einem ersten Gelenkteil (7) der Kardanaufhängung (6) federnd belastete Rasthülsen (9, 10) vorgesehen sind, die gerastete oder getastete Schaltstellungen definieren.

9. Multifunktionsschalter nach Anspruch 8 **dadurch gekennzeichnet, dass** die im ersten Gelenkteil (7) der Kardanaufhängung (6) gelagerte Rasthülsen (9, 10) mit einer haptischen Kurve (11) zusammenwirken.

10. Multifunktionsschalter nach einem der Ansprüche 6 oder 8 und 9, **dadurch gekennzeichnet, dass** im mittleren Bereich des als Druck- und Drehknopf ausgebildeten Betätigungselementes (1) ein Führungsstift (14) angeordnet ist, der am Betätigungselement (1) über eine Druckfeder (12) abgestützt ist, die diesen entgegen der Druckbeaufschlagungsrichtung vorspannt.

11. Multifunktionsschalter nach Anspruch 7 **dadurch gekennzeichnet, dass** der Schwenkknopf (30) am Sockel (5) mittels eines Kugelgelenks (33) gelagert ist, das vier Betätigungsarme (34, 35, 36, 37) zur Betätigung der Druckschalter (21, 22, 23, 24) trägt.

12. Multifunktionsschalter nach einem der Ansprüche 5 bis 11 **dadurch gekennzeichnet, dass** die elektrischen Signale durch ein berührungsloses Erfassen der Drehbewegung eines mit dem Druck- und Drehknopf oder dem Drehknopf (32) gekoppelten Drehgebers (15, 38) in mehreren Segmenten erzeugt werden.

13. Multifunktionsschalter nach Anspruch 12 **dadurch gekennzeichnet, dass** das berührungslose Erfassen der Drehbewegung des Drehgebers (15, 38) auf magnetischem oder optischem Prinzip erfolgt.

14. Multifunktionsschalter nach Anspruch 13 **dadurch gekennzeichnet, dass** der Drehgeber (15) als ein umfangsseitig gleichmäßig verteilt Aussparungen aufweisender Ring aus ferromagnetischem Material ausgebildet ist, der mit einem Hallelement zusammen wirkt.

15. Multifunktionsschalter nach Anspruch 13 **dadurch gekennzeichnet, dass** der Drehgeber (38) als eine mit lichtdurchlässigen Segmenten versehene Lichtbarriere (15) ausgebildet ist, die von mindestens einer Lichtquelle hinterleuchtet wird und mit einem Lichtsensor zusammenwirkt .

16. Multifunktionsschalter nach Anspruch 15 **dadurch gekennzeichnet, dass** die Lichtbarriere (15) als eine Gabellichtschranke ausgebildet ist.

17. Multifunktionsschalter nach einem der Ansprüche 3 bis 16, **dadurch gekennzeichnet, dass** die von den Druckschaltern (21 - 24) erzeugten elektrischen Signale Steuereingängen von vier bipolaren bzw. pnp-Transistoren (40 - 43) zugeführt werden, deren Ausgangssignale einerseits einer ersten Signalverarbeitungsschaltung (50) zugeführt werden, die der Auswertung der Signale der einzelnen Druckschalter (21 - 24) dient und andererseits einer zweiten Signalverarbeitungsschaltung (60) zugeführt werden, die der Auswertung der Signale der benachbart angeordneten zwei Druckschaltern (21, 22; 23, 24) dient, wobei die Ausgangssignale der beiden Signalverarbeitungsschaltungen (50, 60) mittels zweier A/D-Konverter eines Mikroprozessors ausgewertet werden.

18. Multifunktionsschalter nach einem der Ansprüche 3 bis 16, **dadurch gekennzeichnet, dass** die von den Druckschaltern (21 - 24) erzeugten elektrischen Signale Steuereingängen von vier bipolaren bzw. pnp-Transistoren (70 - 73) zugeführt werden, deren digitale Ausgangssignale von einem Mikroprozessor ausgewertet werden.

19. Multifunktionsschalter nach einem der Ansprüche 1 bis 18, **dadurch gekennzeichnet, dass** ein Sockel (5), eine den Sockel (5) überspannende Leiterplatte (4) mit der Auswerteeinheit sowie ein Substrat vorgesehen sind, dem die vier Druckschalter (21 - 24) zugeordnet sind.

20. Multifunktionsschalter nach einem der Ansprüche 15 bis 19, **dadurch gekennzeichnet, dass** die mindestens eine Lichtquelle auf der Leiterplatte (4) angeordnet ist.

21. Multifunktionsschalter nach Anspruch 20 **dadurch gekennzeichnet, dass** die mindestens eine Lichtquelle durch eine LED gebildet ist.

22. Multifunktionsschalter nach einem der Ansprüche 19 bis 21 **dadurch gekennzeichnet, dass** das Substrat als eine Schaltmatte (3) ausgebildet ist.

23. Multifunktionsschalter nach einem der Ansprüche 19 bis 21 **dadurch gekennzeichnet, dass** das Substrat mit Mikroschaltern versehen ist.

24. Multifunktionsschalter nach Anspruch 10 **dadurch gekennzeichnet, dass** der Führungsstift (14) in einer Vertiefung (13) des Sockels (5) abgestützt ist und mit einer in der Vertiefung (13) ausgebildeten Rastkurve zusammenwirkt .

25. Multifunktionsschalter nach Anspruch 18 und 20 bis 24 **dadurch gekennzeichnet, dass** die Auswerteeinheit außerhalb des Multifunktionsschalters in einem Kraftfahrzeug angeordnet ist.

26. Multifunktionsschalter nach Anspruch 25 **dadurch gekennzeichnet, dass** die Auswerteeinheit außerhalb des Multifunktionsschalters in einer sog. Infotainmenteinheit ("Bordcomputer" Radio, Navigationssystem, Klimaanlage usw.") installiert ist.

## Claims

1. Multi-function switch, in particular for a motor vehicle, comprising a keyed crosswise pivotably and rotatably supported actuating element (1), having assigned four press switches (21, 22, 23, 24), arranged crosswise to one another and coupled to an evaluation unit and to connecting contacts, for eight electrical switching functions in star-shaped pivotable switching positions of the actuating element (1, 30), **characterized in that** the same press switches (21 - 24) are assigned to applied pressure and pivoting the actuating element (1, 30) for signal generation.

2. Multi-function switch according to claim 1, **characterized in that** the actuating element (1, 30) is pivotally supported about four pivot axes pair-wise perpendicular to each other, wherein the pivot axes of the first pair are offset with respect to the pivot axes of the second pair by a predetermined angular amount.

3. Multi-function switch according to claim 2, **characterized in that** by pivoting the actuating element (1, 30) about a respective pivot axis of the first pair, a respective press switch (21, 22, 23, 24) is actuated, whilst by pivoting the actuating element (1, 30) about a respective pivot axis of the second pair, two adjacent press switches (21, 22, 23, 24) are actuated.

4. Multi-function switch according to any one of claims 1 to 3, **characterized in that** electrical signals may be generated by applying pressure to the actuating element (1) in axial direction.

5. Multi-function switch according to any one of claims 1 to 4, **characterized in that** electrical signals may be generated with a rotational movement of the actuating element (1, 31) in a plurality ofrotatable switching positions.

6. Multi-function switch according to any one of claims 1 to 5, **characterized in that** the actuating element (1) is formed by a press and rotary button, supported in a gimbal mounting (6, 7, 8).

7. Multi-function switch according to any one of claims 1 to 5, **characterized in that** the actuating element (1) is formed of a pivot and press button (30) and a hollow turn button (31), arranged separate from each other.

8. Multi-function switch according to claim 6, **characterized in that** resiliently loaded latching sleeves (9, 10) are provided in a first hinge part (7) of the gimbal mounting (6) defining latched or keyed switching positions.

9. Multi-function switch according to claim 8, **characterized in that** the latching sleeves (9, 10) supported in the first hinge part (7) of the gimbal mounting (6) are interacting with a haptic curve (11).

10. Multi-function switch according to any one of claims 6 or 8 and 9, **characterized in that** a guide pin (14) is arranged in the central area of the actuating element (1) formed as a press and rotary button, that is supported at the actuating element (1) via a pressure spring (12) biasing the pin against the pressure applying direction.

11. Multi-function switch according to claim 7, **characterized in that** the pivot button (30) is supported on the base (5) by means of a ball joint (33) having four actuating arms (34, 35, 36, 37) for actuating the press switch (21, 22, 23, 24).

12. Multi-function switch according to any one of claims 5 to 11 **characterized in that** the electrical signals are generated by contactless detection of the rotational movement of a rotary encoder (15, 38) coupled with the press and rotary button or the rotary button (32) in multiple segments.

13. Multi-function switch according to claim 12, **characterized in that** the contactless detection of the rotational movement of the rotary encoder (15, 38) is provided based on magnetic or optical principle.

14. Multi-function switch according to claim 13, **characterized in that** the rotary encoder (15) is formed as a ring of ferromagnetic material having circumferentially uniformly distributed recesses, interacting with a Hall element.

15. Multi-function switch according to claim 13, **characterized in that** the rotary encoder (38) is formed as a light barrier (15) having translucent segments backlit by at least one light source and interacting with a light sensor.

16. Multi-function switch according to claim 15 **characterized in that** the light barrier (15) is formed as a forked light barrier.

17. Multi-function switch according to any one of claims 3 to 16, **characterized in that** the electrical signals generated by the press switches (21-24) are provided to control inputs of four bipolar or pnp transistors (40-43) whose output signals are provided on the one hand to a first signal processing circuit (50) that is used for evaluation of the signals of the individual press switches (21 - 24), and on the other hand to a second signal processing circuit (60) that is used for evaluation of the signals of the adjacent two press switches (21, 22; 23, 24), wherein the output signals of the two signal processing circuits (50, 60) are evaluated by means of two A/ D converters of a microprocessor.

18. Multi-function switch according to any one of claims 3 to 16, **characterized in that** the electrical signals generated by the press switches (21-24) are provided to control inputs of four bipolar or pnp transistors (73-70) whose digital output signals are evaluated by a microprocessor.

19. Multi-function switch according to any one of claims 1 to 18, **characterized in that** a base (5), a printed circuit board (4) with the evaluation unit spanning the base (5) and a substrate are provided, the four press switches (21-24) being associated therewith.

20. Multi-function switch according to any one of claims 15 to 19, **characterized in that** the at least one light source is arranged on the printed circuit board (4).

21. Multi-function switch according to claim 20, **characterized in that** the at least one light source is formed by an LED.

22. Multi-function switch according to any one of claims 19 to 21, **characterized in that** the substrate is formed as a switching mat (3).

23. Multi-function switch according to any one of claims 19 to 21, **characterized in that** the substrate is provided with micro-switches.

24. Multi-function switch according to claim 10, **characterized in that** the guide pin (14) is supported in a recession (13) of the base (5) and interacting with a latch curve formed in the recession (13).

25. Multi-function switch according to claim 18 and 20 to 24, **characterized in that** the evaluation unit is provided outside the multi-function switch in a motor vehicle.

26. Multi-function switch according to claim 25, **characterized in that** the evaluation unit is installed outside the multi-function switch in a so-called infotainment unit (board computer radio, navigational system, air conditioning, etc.).

## Revendications

1. Commutateur multi-fonctions, en particulier pour un véhicule automobile, comprenant un élément d'actionnement (1) monté avec possibilité de basculement de façon croisée ainsi qu'avec possibilité de rotation sous l'action d'un toucher, auquel sont associés quatre commutateurs à pression (21, 22, 23, 24) agencés en croix les uns par rapport aux autres et couplés avec une unité d'évaluation ainsi qu'avec des contacts de raccordement, pour huit fonctions de commutation électrique dans des positions de commutation en basculement sous forme d'étoile de l'élément d'actionnement (1, 30), **caractérisé en ce que** les mêmes commutateurs à pression (21 - 24) sont associés aussi bien à une attaque en pression qu'à un basculement de l'élément d'actionnement (1; 30) pour la production d'un signal.

2. Commutateur multi-fonctions selon la revendication 1, **caractérisé en ce que** l'élément d'actionnement (1, 30) est monté avec possibilité de basculement autour de quatre axes de basculement, qui sont mutuellement perpendiculaires par paires, de sorte que les axes de basculement de la première paire sont agencés d'une valeur angulaire déterminée par rapport aux axes de basculement de la seconde paire.

3. Commutateur multi-fonctions selon la revendication 2, **caractérisé en ce qu'**un commutateur à pression (21, 22, 23, 24) respectif est actionné par basculement de l'élément d'actionnement (1, 30) autour d'un axe de basculement respectif de la première paire, tandis que deux commutateurs à pression (21, 22 ; 23, 24) agencés au voisinage sont actionnés par basculement de l'élément d'actionnement (1, 30) autour d'un axe de basculement respectif de la seconde paire.

4. Commutateur multi-fonctions selon l'une des revendications 1 à 3, **caractérisé en ce que** des signaux électriques sont susceptibles d'être engendrés par une attaque en pression de l'élément d'actionnement (1) en direction axiale.

5. Commutateur multi-fonctions selon l'une des revendications 1 à 4, **caractérisé en ce que** des signaux électriques sont susceptibles d'être engendrés par un mouvement de rotation de l'élément d'actionnement (1,31) dans plusieurs positions de commutation en rotation.

6. Commutateur multi-fonctions selon l'une des revendications 1 à 5, **caractérisé en ce que** l'élément d'actionnement (1) est formé par un bouton poussoir et rotatif, qui est monté dans une suspension à la cardan (6 ou 7, 8).

7. Commutateur multi-fonctions selon l'une des revendications 1 à 5, **caractérisé en ce que** l'élément d'actionnement (1) est formé par un bouton poussoir et rotatif (30) ainsi que par un bouton rotatif creux (31), qui sont agencés séparément l'un de l'autre.

8. Commutateur multi-fonctions selon la revendication 6, **caractérisé en ce qu'**il est prévu des douilles d'enclenchement (9, 10) chargées par un ressort dans une première partie articulée (7) de la suspension à la cardan (6), lesquelles définissent des positions de commutation avec enclenchement ou sous l'action d'un toucher.

9. Commutateur multi-fonctions selon la revendication 8, **caractérisé en ce que** les douilles d'enclenchement (9, 10) montées dans la première partie articulée (7) de la suspension à la cardan (6) coopèrent avec une came tactile (11).

10. Commutateur multi-fonctions selon l'une des revendications 6 ou 8 et 9, **caractérisé en ce qu'**une tige de guidage (14) est agencée dans la zone médiane de l'élément d'actionnement (1) réalisé sous la forme d'un bouton pression et rotatif, laquelle est soutenue sur l'élément d'actionnement (1) via un ressort à pression (13), lequel précontraint l'élément d'actionnement en sens contraire à la direction de la sollicitation en pression.

11. Commutateur multi-fonctions selon la revendication 7, **caractérisé en ce que** le bouton basculant (30) est monté sur un socle (5) au moyen d'une articulation à rotule (33) qui porte quatre bras d'actionnement (34, 35, 36, 37) pour l'actionnement des commutateurs à pression (21, 22, 23, 24).

12. Commutateur multi-fonctions selon l'une des revendications 5 à 11, **caractérisé en ce que** les signaux électriques sont engendrés par une détection sans contact du mouvement rotatif d'un codeur rotatif (15, 38) couplé avec le bouton pression et rotatif ou avec le bouton rotatif (32), en plusieurs segments.

13. Commutateur multi-fonctions selon la revendication 12, **caractérisé en ce que** la détection sans contact du mouvement rotatif du codeur rotatif (15, 38) a lieu suivant un principe magnétique ou optique.

14. Commutateur multi-fonctions selon la revendication 13, **caractérisé en ce que** le codeur rotatif (15) est réalisé comme une bague en matériau ferromagnétique, laquelle comporte en périphérie des échancrures régulièrement réparties et coopère avec un élément de Hall.

15. Commutateur multi-fonctions selon la revendication 13, **caractérisé en ce que** le codeur rotatif (38) est réalisé sous forme d'une barrière lumineuse (15) dotée de segments laissant passer la lumière, ladite barrière étant rétroéclairée par au moins une source de lumière et coopérant avec un capteur de lumière.

16. Commutateur multi-fonctions selon la revendication 15, **caractérisé en ce que** la barrière lumineuse (15) est réalisée sous forme d'une barrière lumineuse à fourche.

17. Commutateur multi-fonctions selon l'une des revendications 3 à 16, **caractérisé en ce que** les signaux électriques engendrés par les commutateurs à pression (21 - 24) sont appliqués aux entrées de commande de quatre transistors bipolaires ou transistors pnp (40 - 43), dont les signaux de sortie sont appliqués d'une part à un premier circuit de traitement de signaux (50) qui sert à l'évaluation des signaux des commutateurs à pression individuels (21 - 24), et d'autre part à un second circuit de traitement de signaux (60) qui sert à l'évaluation des signaux des deux commutateurs à pression (21, 22 ; 23, 24) agencés au voisinage, et les signaux de sortie des deux circuits de traitement de signaux (50, 60) sont évalués au moyen de deux convertisseurs analogiques/numériques d'un microprocesseur.

18. Commutateur multi-fonctions selon l'une des revendications 3 à 16, **caractérisé en ce que** les signaux électriques engendrés par les commutateurs à pression (21 - 24) sont appliqués aux entrées de commande de quatre transistors bipolaires ou transistors pnp (70 - 73), dont les signaux de sortie numériques sont évalués par un microprocesseur.

19. Commutateur multi-fonctions selon l'une des revendications 1 à 18, **caractérisé en ce qu'**il est prévu un socle (5), une carte à circuits (4) qui coiffe le socle (5) avec l'unité d'évaluation, ainsi qu'un substrat, auquel sont associés les quatre commutateurs à pression (21 - 24).

20. Commutateur multi-fonctions selon l'une des revendications 15 à 19, **caractérisé en ce que** ladite au moins une source de lumière est agencée sur la carte à circuits (4).

21. Commutateur multi-fonctions selon la revendication 20, **caractérisé en ce que** ladite au moins une source de lumière est formée par une diode électroluminescente.

22. Commutateur multi-fonctions selon l'une des revendications 19 à 21, **caractérisé en ce que** le substrat est réalisé sous forme d'un coussinet de commutateur (3).

23. Commutateur multi-fonctions selon l'une des revendications 19 à 21, **caractérisé en ce que** le substrat est doté de micro-commutateurs.

24. Commutateur multi-fonctions selon la revendication 10, **caractérisé en ce que** la tige de guidage (14) est soutenue dans un renfoncement (13) du socle (5) et coopère avec une came d'enclenchement réalisée dans le renfoncement (13).

25. Commutateur multi-fonctions selon la revendication 18 et 20 à 24, **caractérisé en ce que** l'unité d'évaluation est agencée dans un véhicule automobile à l'extérieur du commutateur multi-fonctions.

26. Commutateur multi-fonctions selon la revendication 25, **caractérisé en ce que** l'unité d'évaluation est installée à l'extérieur du commutateur multi-fonctions dans une unité dite "d'information-divertissement" ou "infotainment" (ordinateur de bord, radio, système de navigation, installation de climatisation, etc.).
